# EUROPÄISCHE PATENTSCHRIFT

(11) **EP 1 793 352 B1**
(45) Veröffentlichungstag und Bekanntmachung des Hinweises auf die Patenterteilung: **17.03.2010**
(21) Anmeldenummer: 06124184.0
(22) Anmeldetag: 16.11.2006
(51) Int. Cl.: G08B 13/14

(54) **Mobile Alarmvorrichtung sowie Überwachungsanlage**
Mobile alarm device and surveillance system
Système de surveillance et dispositif mobile d'alarme

(30) Priorität: 05.12.2005 DE 102005057972
(43) Veröffentlichungstag der Anmeldung: 06.06.2007
(73) Patentinhaber: ROBERT BOSCH GMBH, 70442 Stuttgart (DE)
(72) Erfinder: Rijke, Jos, 4823 MT Breda (NL)

(56) Entgegenhaltungen:
- WO-A-03/058569
- US-A1- 2003 025 603
- US-A1- 2003 128 100
- US-A1- 2005 040 944
- US-A1- 2005 219 052
- US-B1- 6 331 817

## Beschreibung

### Stand der Technik

Die Erfindung betrifft eine Überwachungsanlage mit mindestens einer mobilen Alarmvorrichtung, einer identifikations marke und einem kommunikationsserver.

Mobile Alarmvorrichtungen werden beispielsweise in Bereichen mit hohen Gefährdungspotenzialen für Mitarbeiter, also in der Sicherheitsüberwachung von Gebäuden und Justizvollzugsanstalten, in der Psychiatrie oder auch in chemischen und petrochemischen Werken, Kraftwerken, Werften, Industriekomplexen usw. eingesetzt. Die mobilen Alarmvorrichtungen weisen üblicherweise einen Alarmknopf oder ähnliches auf, dessen manuelle Betätigung die Übermittlung eines Alarmsignals an eine Sicherheitszentrale auslöst. Beispiele für derartige mobile Alarmvorrichtungen sind die Personen-Notsignalgeräte LBB 6065, 6066, 6031, 6033 oder 6035 der Firma Bosch Security Systems. Die genannten Geräte umfassen optional einen sog. Abrissalarm. Der Abrissalarm ist ein automatische Alarmruf und wird erzeugt, sobald ein Stecker, der beispielsweise mit einem an dem Wärter Halteband für die mobile Alarmvorrichtung verbunden ist, aus einer Buchse der mobilen Alarmvorrichtung gezogen wird. Wenn z.B. ein Häftling in einer Justizvollzuganstalt versucht, sich der mobilen Alarmvorrichtung eines Wärters zu bemächtigen, wird durch das Halteband der Stecker aus der Buchse gezogen und automatisch ein Alarm erzeugt.

Aus dem Dokument WO 03/007257 A1 ist ein Alarmsystem für tragbare Geräte bekannt. Bei einem der Ausführungsbeispiele ist vorgesehen, dass eine Geldbörse eine erste tragbare Einrichtung mit einem ersten Kommunikationsmodul aufweist und ein Mobiltelefon eine zweite tragbarer Einrichtung mit einem zweiten Kommunikationsmodul umfasst. Für den Fall, dass der Abstand zwischen dem ersten Kommunikationsmodul und dem zweiten Kommunikationsmodul einen Grenzabstand überschreitet, wird eine SMS oder eine ähnliche Nachricht über das öffentliche Mobilfunknetz an einen Empfänger gesendet. Beispielsweise wird diese Nachricht an eine Bank übermittelt, um eine Kreditkarte zu sperren.

Die Druckschrift US 2005/0219052 A1 betrifft eine Vorrichtung und ein Verfahren zur Beaufsichtigung von Kindern. Es wird dabei vorgeschlagen, eine Alarmeinrichtung stationär z.B. an einem Kinderbett zu befestigen und eine Erkennungsmarke an dem zu beaufsichtigenden Kind und/oder an Personen, die sich in der Nähe des Kindes aufhalten, anzubringen. Für den Fall, dass das Kind unerlaubterweise aus einem vorgegebenen Umkreis der stationären Alarmeinrichtung entfernt wird, wird im lokalen netzwerk ein Alarm ausgelöst.

Die Druckschrift US2003/128100 A1 betrifft ebenfalls ein System und ein Verfahren zur Überwachung von Personen und Objekten, welche durch eine drahtlose Identifikationsmarke gekennzeichnet sind. Auch bei diesem System bzw. bei dieser Methode ist eine Kontrolleinrichtung vorgesehen, welche stationär, nicht jedoch mobil ausgebildet ist.

Die Druckschrift US 6,331,817 B1, die wohl den nächstkommenden Stand der Technik bildet, betrifft dagegen ein System zur Objektverfolgung, wobei Objekte mit Identifikationsmarken als Tags versehen werden und ein Organizer, z.B. ein PDA, die Anwesenheit dieser getaggten Objekte überwacht. Für den Fall, dass eines der getaggten Objekte fehlt, wird von dem Organizer ein Alarm ausgegeben, und gegebenenfalls, an der zuständige behörpe weitergeleitet.

### Offenbarung der Erfindung

Die erfindungsgemäße Überwachungsanlage mit den Merkmalen des Anspruchs 1 ist im Gegensatz zu dem aus dem druckschriftlichen Stand der Technik bekannten Alarmsystem für den Betrieb in einem lokalen Überwachungssystem ausgebildet. Während das bekannte Alarmsystem auf öffentliche Mobiltelefonnetze zurückgreift, verwendet die erfindungsgemäße mobile Alarmvorrichtung ein lokales, also lokal begrenztes, privates Funknetz. Vorzugsweise ist das Funknetz auf ein Gebäude oder einen Gebäudekomplex beschränkt. Insbesondere in dem technischen Bereich der sicherheitsrelevanten Einsatzzwecke, z.B. in Personal Security Anwendungen, erscheint es nicht akzeptabel, Alarmsignale über ein öffentliches Mobiltelefonnetz zu übertragen, dessen Verfügbarkeit nur schwer zu kontrollieren ist. So könnten beispielsweise kurzfristige Wartungsarbeiten oder Netzüberlastungen des öffentlichen Mobiltelefonnetzes zu einem Verlust des Alarmssignals führen.

Erfindungsgemäß weist die mobile Alarmvorrichtung eine erste Schnittstelle auf, die für eine drahtlose Kommunikation mit einer Identifikationsmarke ausgebildet ist. Die drahtlose Kommunikation erfolgt vorzugsweise über elektromagnetische Wellen, insbesondere Funkübertragung, oder optische Übertragung, z.B. Infrarot, oder über Ultraschall, oder ist ausgebildet als kapazitive oder induktive Abstandsmessung. Hierzu weist die Identifikationsmarke eine dritte Schnittstelle zur Kommunikation mit der mobilen Alarmvorrichtung auf.

Diese Ausbildung erlaubt es, den aus dem Stand der Technik bekannten Halteband-Abrissalarm durch einen bandfreien Abrissalarm oder ein virtuelles Abrissband zu ersetzen. Zum einen ergibt sich ein Vorteil gegenüber dem genannten Stand der Technik dadurch, dass das reale Halteband sich unbeabsichtigt an einer Störkontur, wie z.B. einem Stuhl, einem Türknauf oder ähnlichem, verhaken kann und auf diese Weise bislang oftmals unbeabsichtigt ein Alarm ausgelöst wurde. Diese Quelle für potentielle Fehlalarme wird durch das Konzept des virtuellen Haltebandes eliminiert. Ein anderer Vorteil ist darin zu sehen, dass das virtuelle Halteband unsichtbar ist, da die benötigte Identifikationsmarke verdeckt, zum Beispiel in einer Hosentasche, getragen werden kann.

Bei der Aufbewahrung der erfindungsgemäßen mobilen Alarmvorrichtungen in einer Aufladestation wird die Ordnung erhöht, da nicht mehr eine Vielzahl von Haltebändern durcheinander hängen. Letztlich ergibt sich durch den Einsatz von virtuellen Haltebändern der Vorteil, dass diese nicht als Strangulationswaffe missbraucht werden können, was die passive Sicherheit z.B. in Vollzugsanstalten erhöht.

Die mobile Alarmvorrichtung weist eine zweite Schnittstelle auf, die für eine drahtlose Kommunikation mit einem Kommunikationsserver ausgebildet ist, wobei der Kommunikationsserver eine vierte Schnittstelle zur drahtlosen Kommunikation mit der mobilen Alarmvorrichtung umfasst. Beispielsweise ist der Kommunikationsserver als ein Personalcomputer mit einer als vierte Schnittstelle ausgebildeten Einsteckkarte realisiert.

Ein Alarmgenerator in der mobile Alarmvorrichtung ist programmtechnisch und/oder schaltungstechnisch ausgebildet, um die Kommunikationssignale der ersten Schnittstelle, also die Kommunikationssignale zwischen mobiler Alarmvorrichtung und Identifikationsmarke, auszuwerten und zu überprüfen, ob der Abstand zwischen der mobilen Alarmvorrichtung und der Identifikationsmarke einen definierten Abstand überschritten hat. Der Alarmgenerator ist ausgebildet, so dass ein Alarmsignal über die zweite Schnittstelle an den Kommunikationsserver gesendet wird, sobald die Auswertung und Überprüfung ergibt, dass der Abstand einen definierten Grenzwert überschritten hat. Der definierte Grenzwert ist beispielsweise manuell an der mobilen Alarmvorrichtung einstellbar, fest einprogrammiert und/oder wird von dem Kommunikationsserver an die mobile Alarmvorrichtung übermittelt. Als Reaktion auf das Alarmsignal wird beispielsweise ein hörbarer oder stiller Alarm ausgelöst. Vorzugsweise wird an der Alarmvorrichtung ein beispielsweise kurzer akustischer Voralarm und/oder Vibrationsalarm ausgelöst, so dass der Benutzer die Möglichkeit hat, einen Fehlalarm zu melden. Während des Voralarms hat der Benutzer alternativ oder ergänzend die Möglichkeit, den Abstand zwischen mobiler Alarmvorrichtung und der Identifikationsmarke wieder unter den definierten Grenzwert zu verringern und einen Alarm zu verhindern. Für den Fall, dass der Abstand nicht entsprechend verringert wird, wird der Alarm ausgelöst. Beispielsweise kann dann als erster Schritt eine akustische Überwachung über die Alarmvorrichtung initiiert werden, um anhand der akustischen Informationen die aktuelle Lage zu beurteilen.

Die Kommunikation der mobilen Alarmvorrichtung mit dem Kommunikationsserver erfolgt erfindungsgemäß innerhalb eines lokalen Überwachungssystems, also einem Überwachungssystems, welches ausschließlich oder nahezu ausschließlich für die Kommunikation mit einer Vielzahl von mobilen Alarmvorrichtungen eingerichtet ist.

Bevorzugte und/oder vorteilhafte Ausbildungen der Erfindung sind durch die Merkmale der Beschreibung und der Unteransprüche gegeben.

Bei einer bevorzugten Ausführungsform ist der definierte Abstand kleiner als 3 m, vorzugsweise kleiner als 1,5 m. Dieser Radius erlaubt es dem Benutzer die mobile Alarmvorrichtung am Körper zu tragen und in die Hand zu nehmen, um beispielsweise Einstellungen an der Alarmvorrichtung vorzunehmen, ohne dass ein Alarm ausgelöst wird.

Vorzugsweise erfolgt die Kommunikation der mobilen Alarmvorrichtung mit dem Kommunikationsserver in einem lokalen Funknetzwerk des lokalen Überwachungssystems. Bevorzugt arbeitet das Funknetzwerk im UHF- oder VHF-Bereich, bevorzugt bei Frequenzen, die für "Rücksprechen" bei Personenruffunk oder Grundstücksprechfunk oder die für industrielle, wissenschaftliche und medizinische Anwendungen reserviert sind, wie z.B. 13,56 MHz, 27 MHz, 433 MHz, 868 MHz, 2,4 GHz. Insbesondere werden Frequenzen im Frequenzbereich von 420 bis 470 MHz oder 146 bis 174 MHz.

Bevorzugt ist die erste Schnittstelle für eine bidirektionale Kommunikation, insbesondere als Transceiver, also als Transmitter- und Receiver-Kombination, ausgebildet. Bevorzugt ist die Identifikationsmarke mit einem Transceiver als dritte Schnittstelle ausgerüstet. Diese Ausführung erlaubt es, dass die Abstands- oder Anwesenheitsüberwachung der Identifikationsmarke durch die mobile Alarmvorrichtung durch eine Abfolge einer Anfrage der Alarmvorrichtung und einer Antwort der Identifikationsmarke realisiert wird. Bei alternativen Ausführungsformen wird eine zeitlich synchronisiertes Nachrichtenprotokoll zwischen Identifikationsmarke und mobiler Alarmvorrichtung eingesetzt, wobei diese Ausführungsform einen stromsparenden Betrieb ermöglicht.

Eine vereinfachte Ausführungsform sieht vor, dass die Identifikationsmarke nur einen Transmitter (transmit-only), also einen Sender, aufweist und die erste Schnittstelle als Receiver (receive-only), also als Empfänger, ausgebildet ist, wobei zur Überwachung die Identifikationsmarke regelmäßig, zum Beispiel alle paar Sekunden, ein Identitätssignal aussendet, das von der Alarmvorrichtung überwacht wird.

Erfindungsgemäß wird eine Überwachungsanlage mit mindestens einer der vorher beschriebenen Alarmvorrichtung und mindestens einer Identifikationsmarke und einem Kommunikationsserver vorgeschlagen. Die Identifikationsmarke mit der dritten Schnittstelle ist beispielhaft als Schlüsselring oder Anhänger ausgebildet. Zum einen ist die Identifikationsmarke in dieser Ausbildung bequem in einer Tasche, beispielsweise in einer Hosentasche, zu verstauen. Zum zweiten kann die Identifikationsmarke mechanisch mit einem Schlüsselbund oder einem schützenswürdigen Gegenstand gekoppelt sein, so dass auch ein Alarm ausgelöst wird, wenn die mobile Alarmvorrichtung am Träger verbleibt, aber der Schlüsselbund oder der schützenswürdige Gegenstand einen Abstand größer als den definierten Abstand von der mobilen Alarmvorrichtung einnimmt.

Der Kommunikationsserver ist mit einer vierten Schnittstelle ausgestattet, bevorzugt als Personalcomputer ausgebildet, und ist schaltungstechnisch und/oder programmtechnisch zur Kommunikation mit der mobilen Alarmeinrichtung ausgebildet. Die Kommunikation zwischen zweiter und vierter Schnittstelle umfasst eine Datenkommunikation zur Übermittlung des Alarms. Bevorzugt ist die Kommunikation bidirektional aufgebaut, so dass auch Signale vom Kommunikationsserver an die mobile Alarmvorrichtung übermittelt werden können. Optional ist vorgesehen, dass die Kommunikation auch eine Übertragung von Sprachinformationen oder Kurzmitteilungen umfasst.

Die Lade - und/oder Lagerstation ist zur Aufnahme der mobilen Alarmvorrichtung und/oder der Identifikationsmarke ausgebildet und dient insbesondere zum Aufladen der integrierten Akkumulatoren. Durch eine geregelte Ablage der Identifikationsmarken in der Ladestation wird vermieden, dass die Benutzer die Identifikationsmarke nach Hause nehmen und dort vergessen oder verlieren.

Bei einer bevorzugten Weiterbildung der Überwachungsanlage ist jeweils eine Identifikationsmarke genau einer mobilen Alarmvorrichtung zugeordnet, so dass die Alarmvorrichtung nur die Kommunikationssignale mit dieser zugeordneten Identifikationsmarke auswertet und/oder überwacht. Eine derartige Zuordnung wird insbesondere durch die Vergabe von Adressen oder Identitäten (ID) an Identifikationsmarke und Alarmvorrichtung umgesetzt, wobei bevorzugt beiden die gleiche Adresse zugewiesen ist.

Bevorzugt sind die Ladestation zusammen mit der mobilen Alarmvorrichtung und/oder der Identifikationsmarke programmtechnisch und/oder schaltungstechnisch ausgebildet, so dass beim Ablegen in die Ladestation die Alarmvorrichtung und/oder die Identifikationsmarke in einen Ruhezustand geschaltet wird. Der Ruhezustand wird insbesondere durch einen Ruhebefehl ausgelöst, der von der Ladestation an die Alarmvorrichtung und/oder die Identifikationsmarke übermittelt wird. Im Ruhezustand der Alarmvorrichtung werden vorzugsweise keine Anfragen an die Identifikationsmarke gesendet und/oder keine Antworten von der Identifikationsmarke empfangen. Der Ruhezustand der Identifikationsmarke ist vorzugsweise dadurch gekennzeichnet, dass ein Stromsparmodus eingeschaltet wird, aus dem die Identifikationsmarke nach längeren Intervallen in periodischen Abständen automatisch aufwacht, um Weckbefehle von der Alarmvorrichtung und/oder der Ladestation zu empfangen, oder aus der die Identifikationsmarke durch Drücken eines an der Identifikationsmarke angeordneten Weckknopfes geweckt wird. Ein derartiger Weckknopf kann auch weiteren Funktionen zugeordnet sein und z.B. als Alarmknopf für einen versteckten Alarm oder als Programmierknopf ausgebildet sein.

Bei einer bevorzugten Weiterbildung der Überwachungsanlage ist vorgesehen, dass die mobile Alarmvorrichtung ausgebildet ist, um mehrere Identifikationsmarken zu erkennen und Informationen über erkannte Identifikationsmarken an den Kommunikationsserver, vorzugsweise in Echtzeit, zu übermitteln oder für eine spätere Übermittlung zwischen zu speichern. Insbesondere ist die Alarmvorrichtung zur selektiven Erkennung, also zur Unterscheidung, der Identifikationsmarken ausgebildet. Diese Ausbildung eröffnet eine Vielzahl von möglichen Anwendungen: Es können Identifikationsmarken in einem zu überwachenden Gebäude stationär angeordnet sein, die ständig oder intermittierend Sendesignale mit ihrer Identität aussenden. In einem Krankenhaus beispielsweise können Identifikationsmarken hinter jeder Tür oder in jedem Patientenzimmer platziert sein. Sobald eine Alarmvorrichtung in die Nähe einer sendenden Identifikationsmarke, also innerhalb des definierten Abstands, kommt, wird die Identität der Identifikationsmarke über die Alarmvorrichtung an den Kommunikationsserver übermittelt. Der Kommunikationsserver ermittelt anhand der Identität der Identifikationsmarke und der sendenden Alarmvorrichtung über abgelegte Datensätze in einer Datenbank die aktuelle Position der Alarmvorrichtung. Auf diese Weise kann beispielsweise der Wachgang eines Wärters oder auch das Eintreten einer Krankenschwester in ein Krankenzimmer überwacht werden. Als Reaktion auf die ermittelte Position der Alarmvorrichtung kann beispielsweise automatisiert der Schwesternruf eines Patienten deaktiviert werden. Alternativ kann die Vorrichtung eingesetzt werden, wenn für jede Betreuungshandlung an einem Patienten oder Pflegebedürftigen eine Kostenabrechnung erfolgt, wobei mit der Vorrichtung automatisiert der zu verrechnende Pflegeaufwand protokolliert wird. Andererseits kann von dem Kommunikationsserver automatisch ein Notruf abgesetzt werden, falls Rückmeldungen der Alarmvorrichtung bei dem Wachgang fehlen oder falls die Schwester nicht nach einer definierten Zeit nach Auslösung des Schwesternrufs in dem Krankenzimmer des hilfsbedürftigen Patienten angekommen ist.

Alternativ oder ergänzend ist die Identifikationsmarke ausgebildet, um mit mehreren Alarmvorrichtungen und/oder anderen Funktionsmodulen zu kommunizieren. Diese Ausbildung erlaubt es beispielsweise, dass die Identifikationsmarke mit einem Türöffner kommuniziert, so dass eine Tür automatisch betätigt wird, wenn die Identifikationsmarke an den Türöffner die eigene Identität übermittelt und die Identität für eine Öffnung und/oder Schließung der Tür beispielsweise von dem Kommunikationsserver autorisiert ist. Eine andere Einsatzmöglichkeit ist ein "Türwächter", um zu überwachen, ob hilfsbedürftige, z.B. demenzkranke Menschen, die mit einer Identifikationsmarke ausgestattet sind, die häusliche Umgebung durch eine gesicherte Tür verlassen. Die gleiche Anlage könnte auch zur Überwachung eines offenen Strafvollzuges eingesetzt werden. In beiden Fällen könnte, sobald ein Träger einer Identifikationsmarke versucht einen gesicherten Ein- oder Ausgang zu durchqueren, automatisch ein Alarm ausgelöst werden.

Bei einer bevorzugten Ausführung umfasst die Identifikationsmarke einen Transmitter und/oder Transceiver als dritte Schnittstelle und vorzugsweise eine Steuerungseinrichtung. Die Steuerungseinrichtung ist insbesondere als Microcontroller ausgebildet und umfasst einen bevorzugt nicht-flüchtigen Speicher in dem die Adresse und/oder Identität (ID) der Identifikationsmarke abgelegt ist. Die Programmierung der Identität erfolgt vorzugsweise durch Übertragung der Identität von der mobilen Alarmvorrichtung und/oder von dem Kommunikationsserver und/oder von der Ladestation und/oder wird eingeleitet durch Drücken des Programmierknopfes auf der Identifikationsmarke.

Die Programmierung der Identität kann eine permanente oder eine zeitlich beschränkte Gültigkeit aufweisen, so dass beispielsweise "Tagespässe" erzeugt werden können, also Identifikationsmarken, deren Identität für einen Tag gültig sind. Alternativ oder ergänzend können auch "Ersatzpässe" erzeugt werden können, also beispielsweise temporäre Pässe für Mitarbeiter, die ihre eigene Identifikationsmarke vergessen haben. In Weiterführung dieser Idee kann vorgesehen sein, dass die Tages- oder Ersatzpässe in den mobilen Alarmvorrichtungen temporär registrierbar sind, wobei nach einem definierten Zeitraum die Registrierung ausläuft, oder die Identität der Identifikationsmarken automatisch bei Ablage in der Ladestation gelöscht werden. Bevorzugt ist vorgesehen, dass die mobilen Alarmvorrichtungen von der temporären Registrierung eines Tages- oder Ersatzpasses automatisch zu der Registrierung der ursprünglich Identifikationsmarke zurückwechseln. Zur Unterscheidung der temporär registrierbaren Identitäten und/oder Identifikationsmarken können bestimmte Adressen oder Adressbereiche reserviert werden.

Vorzugsweise ist die dritte Schnittstelle der Identifikationsmarke als Transmitter oder Transceiver ausgebildet und arbeitet vorzugsweise in einem Frequenzbereich von etwa 40 kHz, beispielsweise im Bereich von 30 bis 60 kHz oder in einem lizenzfreien RFID und/oder ISM Frequenzband im Bereich von 13, 56 MHz oder im Bereich um 100 kHz.. Insbesondere wird eine induktive Übertragung, vorzugsweise unter Verwendung einer Ferritantenne eingesetzt. Diese Ausbildung hat den Vorteil, dass der Energieverbrauch der Identifikationsmarke gering gehalten werden kann. Bei einer möglichen Weiterbildung ist die Identifikationsmarke als passive Baueinheit ausgebildet, die die Energie zur Übertragung von Signalen und/oder die Energie zur Modulation des von der Alarmvorrichtung ausgestrahlten Sendefelds durch Induktion aus dem Sendefeld der Alarmvorrichtung bezieht.

Bei einer vorteilhaften Weiterbildung weist die Alarmvorrichtung eine Slave-Steuerungseinrichtung und eine Master-Steuerungseinrichtung auf, wobei die Slave-Steuerungseinrichtung mit der ersten Schnittstelle programmtechnisch und/oder schaltungstechnisch gekoppelt ist. Diese Ausbildung ermöglicht einen besonders stromsparenden Betrieb, indem die Auswertung der Kommunikationssignale der ersten Schnittstelle und die Abstandserkennung autonom in der Slave-Steuerungseinrichtung ausgebildet ist. Die Master-Steuerungseinrichtung wird erst informiert und/oder aus einem insbesondere energiesparenden Ruhezustand geweckt, sobald die Slave-Steuerungseinrichtung registriert hat, dass der Abstand zwischen der mobilen Alarmvorrichtung und der Identifikationsmarke einen definierten Abstand überschritten hat.

Weitere Merkmale und Vorteile der Erfindung ergeben sich aus der nachfolgenden Beschreibung eines bevorzugten Ausführungsbeispiels sowie der Figuren. Dabei zeigen:
- Fig. 1: ein Blockdiagramm eines ersten Ausführungsbeispiels einer Identifikationsmarke;
- Fig. 2: ein Blockdiagramm eines Ausführungsbeispiels einer Überwachungsanlage mit mobiler Alarmvorrichtung und Identifikationsmarke.

Einander entsprechende Teile sind in den Zeichnungen mit den gleichen Bezugszeichen versehen.

Figur 1 zeigt in schematischer Blockdarstellung ein erstes Ausführungsbeispiel einer Identifikationsmarke 1 für den Einsatz in einer Überwachungsanlage z.B. für Strafvollzugsanstalten, psychiatrische Anstalten, Sicherheitswachpersonal, isoliert arbeitende Beschäftigte, Beschäftigte von öffentlichen/privaten Versorgungsbetrieben oder Verkehrsbetrieben, Sozialarbeiter, Gerichtsvollzieher, Inkassobeschäftigte, Lehrer, Krankenschwestern etc.

Die Identifikationsmarke 1 umfasst einen Sende- und Empfangschip (Transceiver) 2, der über ein Interface 3 mit einem Mikrocontroller (nicht dargestellt) verbunden ist. Das Interface 3 umfasst eine Steuerleitung µC Interface und eine bidirektionale Datenleitung DATA. Weiterhin ist der Sende- und Empfangschip 2 mit einer Energiequelle 4 verbunden, die als wiederaufladbare oder nicht-wiederaufladbare Batterie ausgebildet ist. Zur Umsetzung der Kommunikation mit einer Alarmvorrichtung ist der Sende- und Empfangschip 2 mit einer Empfangsantenne 5 und mit einer Sendeantenne 6 verbunden, die z.B. als eine um einen Ferritstab gewickelte Spule ausgebildet sind. Optional umfasst die Identifikationsmarke 1 einen Knopf (nicht dargestellt), der als Alarmknopf zur Auslösung eines Alarms und/oder als Programmierknopf zur Initialisierung einer Programmierung des Microcontrollers ausgebildet ist.

Die Identifikationsmarke 1 ist für eine induktive Übertragung ausgebildet, insbesondere in einem Bereich von 30 bis 60 kHz. Eine mögliche Auswahl für den Sende- und Empfangschip 2 ist der Transceiver-IC XE1209 der Fa. Xemics mit den folgenden Daten:
Frequenz: 37 kHz und 45 kHz
Reichweite: 1 - 3 m
Versorgungsspannung: 2,0 - 3, 2 V
Stromverbrauch: 200 µA (Empfang), 95 µA (Stand-By), 2-100 mA (Senden)

Alternativ kann dem Sende- und Empfangschip 2 ein weiterer Empfangschip vorgeschaltet sein, der einen sehr geringen Energieverbrauch aufweist (z.B. AS 3931 von Austriamicrosystems mit einem Stromverbrauch kleiner als 10 µA), der den ansonsten im energiesparenden Ruhemodus befindlichen Sende- und Empfangschip 2 aktiviert, sobald z.B. eine Anfrage von der Alarmvorrichtung erfolgt.

Eine weitere Alternative für den Sende- und Empfangschip 2 bildet die Verwendung von Komponenten, die den IEEE 802.15.4/Zigbee Standard verwenden und im Bereich von 868 MHz oder 2,4 GHz arbeiten oder die den NFC (Near Field Communications) Standard im Bereich von 13, 56 MHz verwenden.

Als alternative, aber weniger bevorzugte Lösungen für die Transceiver, Transmitter oder Receiver der Identifikationsmarke und/oder der Alarmvorrichtung sind zu nennen: Bluetooth, WiFi, WLAN, HiperLAN/2, WPAN, HomeRF, RFID, LibertyLink (Fa. Aura), nanoID/Nanonet. Zudem ist es möglich aus Standardkomponenten Kommunikationsmodule für die Alarmvorrichtung und/oder die Identifikationsmarke aufzubauen, beispielsweise im Frequenzbereich 868 MHz, 433 MHz, 27 MHz oder 13, 56 MHz.

Fig. 2 zeigt ein Blochschaltbild eines Ausführungsbeispiels einer Überwachungsanlage, die eine Identifikationsmarke 1, eine mobile Alarmvorrichtung 7, einen Kommunikationsserver 8 und eine Lade- und/oder Aufbewahrungsstation 9 umfasst.

Die Identifikationsmarke 1 könnte analog zu der Identifikationsmarke 1 in Fig. 1 ausgebildet sein, ist jedoch in Fig. 2 etwas abgewandelt ausgeführt. Die Identifikationsmarke 1 umfasst einen Transceiver 2 mit einer kombinierten Sende- und Empfangsantenne 5/6, wobei der Transceiver 2 über ein Interface 3 mit einem Mikrocontroller 10 verbunden ist. Sowohl Transceiver 2 als auch Mikrocontroller 10 werden über eine Batterie 4 gespeist.

Die mobile Alarmvorrichtung 7 ist als drahtlose Kommunikationsvorrichtung mit Empfänger- und Senderfunktionen ("two-way pager") für eine Kommunikation über die drahtlose Schnittstelle 14 mit dem Kommunikationsserver 8 ausgebildet und umfasst zur Steuerung einen (nicht-dargestellten) Haupt-Mikrokontroller. Als Funktionsgruppe zur Realisierung der Überwachung der Identifikationsmarke 1 weist die mobile Alarmvorrichtung 7 einen Transceiver 11 auf, der als erste Schnittstelle zur Kommunikation mit der Identifikationsmarke 1, insbesondere mit dem Transceiver 2, ausgebildet ist. Der Transceiver 11 ist analog zu dem Transceiver 2 ausgebildet. Der Transceiver 11 ist über ein Interface 12 mit einem Mikrokontroller 13 verbunden. Der Mikrokontroller 13 ist als Slave gegenüber dem nicht gezeigten Haupt-Mikrokontroller (Master) der Alarmvorrichtung 7 ausgebildet.

Die Lade- und/oder Aufbewahrungsstation 9 umfasst Aufnahmen für eine Vielzahl von Identifikationsmarken 1 und Alarmvorrichtungen 7.

Im Betrieb sendet die mobile Alarmvorrichtung 7 über den Transceiver 11 und 2 eine Anfrage an die Identifikationsmarke 1, die diese Anfrage durch eine Rückantwort beantwortet. Entweder Anfrage oder Rückantwort umfassen eine Information über die Identität ID der Identifikationsmarke 1, so dass sichergestellt ist, dass nur eine der Alarmvorrichtung 7 zugeordnete Identifikationsmarke 1 eine gültige Rückantwort senden kann. Durch Auswertung der Rückantwort in dem Mikroprozessor 13 wird der Abstand zwischen Identifikationsmarke 1 und Alarmvorrichtung 7 ermittelt und geprüft, ob der ermittelte Abstand einen Grenzwert für einen Maximalabstand überschritten hat. Alternativ wird die Anwesenheit bzw. Abwesenheit der Identifikationsmarke 1 festgestellt, wobei die Abwesenheit mit der Überschreitung eines Grenzwertes für einen Maximalabstand, nämlich dem Sende- oder Empfangsradius, gleichgesetzt ist. Sofern der Grenzwert für den Abstand überschritten ist, wird eine Nachricht in Form einer Interrupt-Anfrage an den Haupt-Mikrokontroller der Alarmvorrichtung 7 gesendet, der die Nachricht an den Benutzer sendet und eventuell über die zweite Schnittstelle 14 an den Kommunikationsserver 8 zur informationstechnischen Weiterverarbeitung weitergibt.

Die Kommunikation zwischen Identifikationsmarke 1 und Alarmvorrichtung 7 erfolgt bevorzugt durch induktive Übermittlung, zwischen Alarmvorrichtung 7 und Kommunikationsserver bevorzugt bei Frequenzen, die für "Rücksprechen" bei Personenruffunk oder Grundstücksprechfunk reserviert sind und/oder im ISM-Band, also in Bereichen, die für industrielle, wissenschaftliche oder medizinische Anwendungen reserviert sind. Die Kommunikationen können verschlüsselt erfolgen. Vorzugsweise ist eine Störungswarneinrichtung vorgesehen, die in Umgebungen mit Störsignalen, die eine Kommunikation zwischen Alarmvorrichtung 7 und Kommunikationsserver 8 oder Identifikationsmarke 1 stören, eine Warnung an den Benutzer und/oder an den Kommunikationsserver 8 ausgibt und/oder den Benutzer auffordern, Alarmvorrichtung 7 und Identifikationsmarke 1 eng beieinander zu tragen.

Zur Stromersparnis ist es vorteilhaft, dass alle Übertragungen so kurz wie möglich sind, so dass die Transceiver 11 und 2 nur für kurze Zeit aktiviert sind und ansonsten in einem stromsparenden Ruhezustand sind. Kurze Übertragungen können beispielsweise durch hohe Baudraten und ein kurzes Code-Protokoll erreicht werden. Alternativ ist es auch möglich, die Übertragungen zunächst mit geringer Sendeleistung zu beginnen und bei fehlender Rückantwort auf höhere Sendeleistungen umzuschalten. Auch ein automatischer Ruhezustand zu bestimmten Zeiten, wie z.B. in der Nacht, ist denkbar. Vorzugsweise ist eine Möglichkeit vorgesehen, dass die Identifikationsmarke eine Nachricht über einen niedrigen Batteriestand an die Alarmvorrichtung 7 und/oder den Kommunikationsserver 8 und/oder dass die Alarmvorrichtung 7 einen niedrigen Batteriestand an den Kommunikationsserver 8 übermittelt. Alternativ oder ergänzend ist eine optische und/oder akustische Batterieanzeige an der Identifikationsmarke 1 oder der Alarmvorrichtung 7 vorgesehen.

Bei einem Ablegen der Identifikationsmarke 1 und/oder der Alarmvorrichtung 7 in die Ladestation 9 werden die spannungsversorgenden Akkumulatoren aufgeladen. Über die Detektion der Ladespannung wird ein Ruhezustand aktiviert, in dem die Transceiver 11 oder 2 abgeschaltet werden. Das Herausnehmen der Identifikationsmarke 1 und/oder der Alarmvorrichtung 7 wird ebenfalls über die Ladespannung detektiert und die Transceiver 2 oder 11 werden wieder aktiviert. Insbesondere für den Fall, dass Identifikationsmarke 1 und/oder Alarmvorrichtung 7 eine nicht-wiederaufladbare Batterie zur Energieversorgung aufweisen, kann durch Übertragung eines "Sleep"-Befehls ein Ruhezustand aktiviert werden. Im Ruhezustand werden nur wenige Male pro Minute, also beispielsweise alle 30 Sekunden, die Transceiver 11 oder 2 auf Senden oder Empfangen geschalten. In diesem kurzzeitigen aktiven Zustand wird geprüft, ob ein Weck-Befehl vorliegt. Sofern kein Weck-Befehl detektiert wird, werden die Transceiver 11 oder 2 wieder deaktiviert. Der Weck-Befehl wird über eine Zeitdauer ausgestrahlt, die sich zeitlich mindestens über zwei Phasen des aktiven Zustands erstreckt, also beispielsweise über 30 Sekunden, so dass sichergestellt ist, dass der Weck-Befehl "nicht verschlafen wird". Bevorzugt weisen die Alarmvorrichtung 7 eine wiederaufladbare und die Identifikationsmarke 1 eine nicht-wiederaufladbare Spannungsversorgung auf. In diesem Fall wird bei der Alarmvorrichtung 7 über die Detektion der Ladespannung der Ruhezustand aktiviert bzw. deaktiviert. Bei der Deaktivierung bzw. Aktivierung des Ruhezustandes der Alarmvorrichtung 7 wird automatisch ein Sleep- bzw. Weckbefehl von der Alarmvorrichtung 7 an die Identifikationsmarke 7 übertragen, um diese ebenfalls in den Ruhzustand zu versetzen bzw. zu wecken.

Ergänzend kann vorgesehen sein, dass die Identifikationsmarke 1 und/oder die Alarmvorrichtung 7 eine Schnittstelle zu einem mobilen Telephonnetz oder einem Telephon beispielsweise mit Bluetooth oder NFC Schnittstelle aufweist, so dass, sobald der Empfangsbereich des Kommunikationsservers 8 verlassen ist, Alarmsignale über das öffentliche Telephonnetz weitergegeben werden können.

## Patentansprüche

1. Überwachungsanlage
mit mindestens einer Identifikationsmarke (1) und mindestens einem Kommunikationsserver (8),
mit einer mobilen Alarmvorrichtung (7), welche für den Verbleib an dem Körper eines Benutzers ausgebildet ist,
mit einer ersten Schnittstelle (11) der mobilen Alarmeinrichtung (7), die für eine drahtlose Kommunikation mit der Identifikationsmarke (1) ausgebildet ist,
mit einer zweiten Schnittstelle (14) der mobilen Alarmeinrichtung (7), die für eine drahtlose Kommunikation mit dem Kommunikationsserver (8) ausgebildet ist, und mit einem Alarmgenerator (13) der mobilen Alarmeinrichtung (7), der zur Aussendung eines Alarmsignals ausgebildet ist, sobald über die Auswertung der Kommunikationssignale der ersten Schnittstelle (11) erkannt wird, dass der Abstand zwischen der mobilen Alarmvorrichtung (7) und der Identifikationsmarke (1) einen definierten Abstand überschritten hat,
**dadurch gekennzeichnet**,
der Alarmgenerator (13) zur Aussendung des Alarmsignals über die zweite Schnittstelle (14) an den Kommunikationsserver (8) ausgebildet ist, wobei die Kommunikation der mobilen Alarmvorrichtung (7) mit dem Kommunikationsserver (8) innerhalb eines lokalen Überwachungssystems erfolgt und wobei als Reaktion auf das Alarmsignal ein hörbarer oder stiller Alarm ausgelöst wird.

2. Überwachungsanlage nach Anspruch 1, **dadurch gekennzeichnet, dass** der definierte Abstand kleiner als 1,5 m ist.

3. Überwachungsanlage nach Anspruch 1 oder 2, **dadurch gekennzeichnet, dass** die Kommunikation in einem lokalen Funknetzwerk des lokalen Überwachungssystems erfolgt.

4. Überwachungsanlage nach einem der vorhergehenden Ansprüche, **dadurch gekennzeichnet, dass** die erste Schnittstelle (11) für eine bidirektionale Kommunikation ausgebildet ist.

5. Überwachungsanlage nach einem der vorhergehenden Ansprüche, **gekennzeichnet durch** mindestens eine Ladestation (9).

6. Überwachungsanlage nach einem der vorhergehenden Ansprüche, **dadurch gekennzeichnet, dass** die mindestens eine Identifikationsmarke (1) der mindestens einen Alarmvorrichtung (7) individuell und/oder unverwechselbar zugeordnet ist.

7. Überwachungsanlage nach einem der vorhergehenden Ansprüche, **dadurch gekennzeichnet, dass** die Ladestation (9) zusammen mit der mobilen Alarmvorrichtung (7) und/oder der Identifikationsmarke (1) programmtechnisch und/oder schaltungstechnisch ausgebildet sind, so dass beim Ablegen in die Ladestation (9) die Alarmvorrichtung (7) und/oder die Identifikationsmarke (1) in einen Ruhezustand geschaltet wird bzw. werden.

8. Überwachungsanlage nach einem der vorhergehenden Ansprüche, **dadurch gekennzeichnet, dass** die mobile Alarmvorrichtung (7) ausgebildet ist, um mehrere Identifikationsmarken (1) zu erkennen und Informationen über erkannte Identifikationsmarken (1) in einem eigenen Speicher zu speichern und/oder an den Kommunikationsserver (8) zu übermitteln und/oder dass die Identifikationsmarke (1) ausgebildet ist, um mit mehreren Alarmvorrichtungen (7) und/oder anderen Funktionsmodulen zu kommunizieren.

9. Überwachungsanlage nach einem der einem der vorhergehenden Ansprüche, **dadurch gekennzeichnet, dass** die Identifikationsmarke (1) einen Transmitter oder Transceiver (2) als dritte Schnittstelle aufweist, der für eine induktive Übertragung ausgebildet ist.

10. Überwachungsanlage nach einem der vorhergehenden Ansprüche, **dadurch gekennzeichnet, dass** die Alarmvorrichtung (7) eine mit der ersten Schnittstelle (11) programmtechnisch und/oder schaltungstechnisch gekoppelten Slave-Steuerungseinrichtung (13) und eine Master-Steuerungseinrichtung aufweist.

## Claims

1. Monitoring installation
having at least one identification marker (1) and at least one communication server (8),
having a mobile alarm apparatus (7) which is designed to remain on the body of a user,
having a first interface (11) in the mobile alarm device (7), said first interface being designed to wirelessly communicate with the identification marker (1),
having a second interface (14) in the mobile alarm device (7), said second interface being designed to wirelessly communicate with the communication server (8), and having an alarm generator (13) in the mobile alarm device (7), said alarm generator being designed to transmit an alarm signal as soon as it is recognized from the evaluation of the communication signals from the first interface (11) that the interval between the mobile alarm apparatus (7) and the identification marker (1) has exceeded a defined interval,
**characterized**
**in that** the alarm generator (13) is designed to transmit the alarm signal to the communication server (8) via the second interface (14), wherein the communication by the mobile alarm apparatus (7) with the communication server (8) takes place within a local monitoring system and wherein an audible or silent alarm is triggered in response to the alarm signal.

2. Monitoring installation according to Claim 1, **characterized in that** the defined interval is less than 1.5 m.

3. Monitoring installation according to Claim 1 or 2, **characterized in that** the communication takes place in a local area radio network in the local monitoring system.

4. Monitoring installation according to one of the preceding claims, **characterized in that** the first interface (11) is designed for bidirectional communication.

5. Monitoring installation according to one of the preceding claims, **characterized by** at least one charging station (9).

6. Monitoring installation according to one of the preceding claims, **characterized in that** the at least one identification marker (1) is individually and/or distinctively associated with the at least one alarm apparatus (7).

7. Monitoring installation according to one of the preceding claims, **characterized in that** the charging station (9) together with the mobile alarm apparatus (7) and/or the identification marker (1) are designed in terms of programming and/or circuitry so that, when it/they is/are placed into the charging station (9), the alarm apparatus (7) and/or the identification marker (1) is/are switched to a quiescent state.

8. Monitoring installation according to one of the preceding claims, **characterized in that** the mobile alarm apparatus (7) is designed to recognize a plurality of identification markers (1) and to store information about recognized identification markers (1) in a dedicated memory and/or to transmit said information to the communication server (8) and/or **in that** the identification marker (1) is designed to communicate with a plurality of alarm apparatuses (7) and/or with other functional modules.

9. Monitoring installation according to one of the preceding claims, **characterized in that** the identification marker (1) has a transmitter or transceiver (2) as a third interface which is designed for inductive transmission.

10. Monitoring installation according to one of the preceding claims, **characterized in that** the alarm apparatus (7) has a slave control device (13), which is coupled to the first interface (11) by means of programming and/or circuitry, and a master control device.

## Revendications

1. Installation de surveillance qui présente:
au moins un repère d'identification (1) et au moins un serveur de communication (8),
un dispositif mobile d'alarme (7) configuré pour rester sur le corps d'un utilisateur,
une première interface (11) du dispositif mobile d'alarme (7), configurée pour permettre une communication sans fil avec le repère d'identification (1),
une deuxième interface (14) du dispositif mobile d'alarme (7), configurée pour permettre une communication sans fil avec le serveur de communication (8) et
un générateur d'alarme (13) du dispositif mobile d'alarme (7), configuré pour permettre l'émission d'un signal d'alarme dès que l'évaluation des signaux de communication de la première interface (11) permet de détecter que la distance entre le dispositif mobile d'alarme (7) et le repère d'identification (1) a dépassé une distance définie,
**caractérisée en ce que**
le générateur d'alarme (13) est configuré pour émettre le signal d'alarme au serveur de communication (8) par la deuxième interface (14), la communication entre le dispositif mobile d'alarme (7) et le serveur de communication (8) ayant lieu à l'intérieur d'un système local de surveillance, une alarme audible ou muette étant déclenchée en réaction au signal d'alarme.

2. Installation de surveillance selon la revendication 1, **caractérisée en ce que** la distance définie est inférieure à 1,5 m.

3. Installation de surveillance selon les revendications 1 ou 2, **caractérisée en ce que** la communication a lieu dans un réseau radio local du système local de surveillance.

4. Installation de surveillance selon l'une des revendications précédentes, **caractérisée en ce que** la première interface (11) est configurée pour permettre une communication bidirectionnelle.

5. Installation de surveillance selon l'une des revendications précédentes, **caractérisée par** au moins un poste de rechargement (9).

6. Installation de surveillance selon l'une des revendications précédentes, **caractérisée en ce que** le ou les repères d'identification (1) sont associés individuellement et/ou de manière remplaçable à au moins un dispositif d'alarme (7).

7. Installation de surveillance selon l'une des revendications précédentes, **caractérisée en ce que** le poste de rechargement (9) est configuré en même temps que le dispositif mobile d'alarme (7) et/ou que le repère d'identification (1), par programmation et/ou circuit électronique de telle sorte que lorsqu'ils sont placés dans le poste de rechargement (9), le dispositif d'alarme (7) et/ou le repère d'identification (1) sont mis à l'état de repos.

8. Installation de surveillance selon l'une des revendications précédentes, **caractérisée en ce que** le dispositif mobile d'alarme (7) est configuré de manière à reconnaître plusieurs repères d'identification (1), à conserver dans une mémoire propre des informations concernant les repères d'identification (1) connus et/ou les transmettre au serveur de communication (8), et/ou **en ce que** le repère d'identification (1) est configuré pour communiquer avec plusieurs dispositifs d'alarme (7) et/ou d'autres modules fonctionnels.

9. Installation de surveillance selon l'une des revendications précédentes, **caractérisée en ce que** le repère d'identification (1) présente un émetteur ou un émetteur-récepteur (2) comme troisième interface configurée pour permettre une transmission par induction.

10. Installation de surveillance selon l'une des revendications précédentes, **caractérisée en ce que** le dispositif d'alarme (7) présente un dispositif de commande esclave (13) couplé par programmation et/ou par circuit à la première interface (11) ainsi qu'un dispositif de commande maître.
